# EUROPÄISCHE PATENTSCHRIFT

(11) **EP 0 233 537 B1**
(45) Veröffentlichungstag und Bekanntmachung des Hinweises auf die Patenterteilung: **16.01.1991**
(21) Anmeldenummer: 87101430.4
(22) Anmeldetag: 03.02.1987
(51) Int. Cl.: B25B 5/12

(54) **Kniehebelspannvorrichtung**
Toggle clamp
Dispositif de serrage à grenouillère

(30) Priorität: 17.02.1986 DE 3604995
(43) Veröffentlichungstag der Anmeldung: 26.08.1987
(73) Patentinhaber: DE-STA-CO Metallerzeugnisse GmbH, D-61449 Steinbach/Ts. (DE)
(72) Erfinder: Fuchs, Rainer, D-6000 Frankfurt/Main (DE)
(74) Vertreter: Wolf, Günter, Dipl.Ing.

(56) Entgegenhaltungen:
- DE-U- 8 604 951
- GB-A- 762 818
- GB-A- 840 560
- US-A- 2 455 189
- US-A- 3 792 853
- US-A- 3 924 844
- US-A- 4 141 543

## Beschreibung

Die Erfindung betrifft eine Kniehebelspannvorrichtung gemäß Oberbegriff des Hauptanspruches.

Eine derartige Kniehebelspannvorrichtung ist nach der US-A-3 792 853 bekannt und eine im Prinzip ähnliche nach der US-A-3 924 844. Der Sperrhebel bei der Spannvorrichtung nach der US-A-3 792 853 sitzt dabei nicht unmittelbar am Betätigungshebel, sondern an einem in bezug auf diesen schwenkbarem Sperrglied, das eine Sperrung in Entspannungsstellung ermöglicht, wobei das Sperrglied mit einer Druckfeder gegen den Betätigungshebel verspannt ist. Eine Sperrung der Spannstellung mit dem Sperrhebel bzw. dem Sperrglied ist dabei nicht möglich.

Der Erfindung liegt die Aufgabe zugrunde, eine Kniehebelspannvorrichtung der eingangs genannten Art dahingehend zu verbessern, daß bei gerade ausgebildetem Betätigungshebel und entsprechend ausgebildetem Sperrhebel bei möglichst einfacher Ausbildung mit diesem nicht nur diese Sperrung in Entspannungsstellung, sondern auch in Spannstellung bewirkt werden kann.

Diese Aufgabe ist mit einer Kniehebelspannvorrichtung der eingangs genannten Art nach der Erfindung durch die im Kennzeichen des Hauptanspruches angeführten Merkmale gelöst. Vorteilhafte Weiterbildungen ergeben sich nach den Unteransprüchen.

Abgesehen von der einfachen Ausbildungsform des Sperrhebels, der keines besonderen Sperrgliedes bedarf, ist das die Entspannungssperre aufweisende gehäuseseitige Ende des Sperrhebels zur Ausbildung einer Spannstellungssperre in Form einer Spannbacke mit herangezogen, die sich keilartig an einer Spannbackenanlagefläche des Gehäuses in Spannstellung abstützt. Zur Lösung dieser Spannstellungssperre ist lediglich der Sperrhebel gegen den Betätigungshebel zu drücken, wodurch sich die Sperre löst und die in bezug auf das Gehäuse beweglichen Glieder in Entspannungsstellung gebracht werden können, um dann dort verrastet zu werden, wie dies auch bei der Vorrichtung nach der US-A-3 792 853 möglich ist. Durch die erfindungsgemäße Ausbildung ändert sich praktisch nichts an der bisher üblichen konstruktiven Gestaltung derartiger Kniehebelspannvorrichtungen, da der Sperrhebel in gleicher Richtung wie der Betätigungshebel orientiert abgesehen von der Druckfeder als einziges und einfaches Additiv dem Betätigungshebel hinzuzufügen ist. Im Bereich des Anlenkzapfens für den Sperrhebel muß der Zwischenraum zwischen den parallelen Schenkeln des Betätigungshebels nicht erweitert werden, da die vorteilhaft als Hülsenfeder ausgebildete Druckfeder außerhalb dieses Gelenkes zwischen Betätigungs- und Sperrhebel, völlig geschützt zwischen diesen beiden Hebeln, angeordnet werden kann. Bei der Schwenkbewegung des Betätigungshebels, mit der der Spannarm in Spannstellung gebracht wird, wird der ständig unter Federdruck stehende Sperrhebel einfach mitgeschleppt und automatisch im oben genannten Sinne in Sperrstellung gebracht. Vorteilhaft ist dafür das Gehäuse hinter der Spannbackenanlagefläche mit einer Abrundung versehen, über die das Sperrende des Sperrhebels bequem gleiten kann. In Rücksicht auf das Ansatzerfordernis der Druckfeder, die Anlenkung an den Betätigungshebel und auch darauf, daß der Sperrhebel in bezug auf sein Gelenk am Betätigungshebel eine gewisse Distanz haben muß, ist der Sperrhebel vorteilhaft aus einem einzigen Stanzzuschnitt gebildet, der dann durch Abkantverformung zum Sperrhebel mit U-förmigem Querschnitt verformt wird, zwischen dessen freien Schenkeln an geeigneter Stelle die Druckfeder fixiert ist. Die Breitenbemessung des U-förmigen Querschnittes des Sperrhebels im Bereich des Sperrendes wird so gewählt, daß die Schenkel des Sperrhebels mit den Seitenwangenflächen des Vorrichtungsgehäuses fluchten, wobei die Oberkanten der Seitenwangenwände des Gehäuses die Spannbackenanlageflächen für die Spannbacken des Sperrhebels bilden.

Die Kniehebelspannvorrichtung wird nachfolgend anhand der zeichnerischen Darstellung eines Ausführungsbeispiels näher erläutert.

Es zeigt schematisch
Fig. 1 eine Seitenansicht der Kniehebelspannvorrichtung;
Fig. 2 eine Vorderansicht der Vorrichtung gemäß Fig. 1 in Pfeilrichtung A und
Fig. 3 eine Draufsicht auf die Vorrichtung.

Wie aus den Fig. 1 bis 3 erkennbar, besteht die Kniehebelspannvorrichtung aus einem Gehäuse 6 mit an dessen Seitenwangenwänden 6' schwenkbar gelagertem Spannarm 11 und Betätigungshebel 1, der mit einem am Gehäuse 6 verrastbaren, federbelasteten Sperrhebel 3 versehen ist. Bezüglich der Sperrausbildung ist diese Vorrichtung derart ausgebildet, daß der am gerade ausgebildeten Betätigungshebel 1 oberhalb des Spannarmgelenkes 2 angelenkte Sperrhebel 3 in gleicher Richtung orientiert ist wie der Betätigungshebel 1, d.h., im dargestellten Ausführungsbeispiel schließen der Betätigungshebel 1 und der Sperrhebel einen spitzen Winkel ein. Zwischen Betätigungs- und Sperrhebel 1, 3 ist eine Druckfeder 4 oberhalb des Sperrhebelgelenkes 14 verspannt angeordnet. Das Sperrende 5 des Sperrhebels 3 ist an diesem in Form einer sich in Sperrstellung am Gehäuse 6 keilartig abstützenden Spannbacken 7 ausgebildet. Wie aus Fig. 1 ersichtlich, ist dabei der Sperrhebel als Winkelhebei ausgebildet und mit seinem kurzen Schenkel 15 am Betätigungshebel 1 bzw. am Gelenk 14 angelenkt. Um diesen Sperrhebel 3 als einfach herzustellendes Preßformteil mit der nötigen Steifigkeit herstellen zu können, besteht der Sperrhebel aus einem einzigen Stanzzuschnitt, der, zumindest im in Fig. 1 dargestellten Bereich zu einem im Querschnitt U-förmigen Bügel 3' verformt wird. In Fig. 1 ist dieser U-förmige Querschnitt gestrichelt angedeutet. Am Zugriffsende ist der Sperrhebel 3 in bekannter Weise mit einem Griffstück 9 überzogen. Die freien Enden des kurzen Schenkels 15 des Sperrhebels 3 sind, wie aus Fig. 3 ersichtlich, nach innen abgekröpft, so daß diese, wie aus Fig. 3 erkennbar, zwischen die beiden Schenkel des Betätigungshebels 1 am Gelenk 14 eingefügt und dort gelenkig mit dem Betätigungshebel 1 verbunden werden können. Die Druckfeder4istim dargestellten Ausführungsbeispiel in Form einer Hülsenfeder bzw. einer sogenannten Rebenscherenfeder ausgebildet, die mit ihren Enden an stiftförmigen Haltern 8 der beiden Hebel 1, 3 fixiert ist. Sofern solche Stifte als Halter 8 benutzt werden, ist, wie dargestellt, der Betätigungshebel 1 mit in seinen Schenkeln angeordneten Sicken 13 versehen, zwischen die der Halter 8 einfach eingetrieben wird. Am Sperrhebel 3 wird der Halter 8 in geeigneterweise fixiert. Statt Stiften können jedoch auch ohne weiteres andere Halter 8 bspw. in Form kleiner Aufnahmetöpfe, vorgesehen werden, und ferner ist es möglich, falls an den Hebeln geeignete Flächenbereiche vorhanden sind, wie dies hierauf den Sperrhebel 3 zutrifft, die Halter 8 in Form kleiner Punseneinprägungen auszubilden, auf denen die offenen Enden bzw. ein offenes Ende der Druckfeder 4 sitzt. Wie erwähnt, weist das Gehäuse 6 der Vorrichtung zwei Seitenwangenwände 6' auf, an denen der Betätigungshebel 1 und der Spannarm 11 gelagert sind. Die Oberkanten dieser Seitenwangenwände 6' bilden dabei die geneigt verlaufenden Spannbackenanlageflächen 10 für die Spannbacken 7 des Sperrhebels, wobei die Seitenwangenwände 6' hinter den beiden Spannbackenanlageflächen 10 mit einer Abrundung 16 versehen sind, die das Übergleiten des Sperrendes 5 aus der strichpunktierten Entspannungsstellung in die Spannstellung erleichtert. Im übrigen ist der Betätigungshebel 1 in bekannter Weise mit dem Spannarm 11 durch ein Zwischenglied 17 verbunden, für dessen Anlenkung zweckmäßig das Gelenk 15 für die Anlenkung des Sperrhebels 3 mit ausgenutzt ist. Um den Spannarm 11 aus seiner durch die Spannbacke 7 des Sperrhebels 3 blockierten Spannstellung, wie in Fig. 1 dargestellt, zu lösen, bedarf es lediglich eines Druckes auf den Sperrhebel 3, wodurch die Spannbacke 7 von der Spannbackenanlagefläche 10 des Gehäuses 6 abgehoben wird, und der Betätigungshebel 1 kann dann ohne weiteres im Uhrzeigersinn in die strichpunktiert dargestellte Entspannungsstellung verschwenkt werden. Beim Rückschwenken in die Spannstellung wird der unter Federdruck am Gehäuse 6 anliegende Sperrhebel 13 einfach mitgeschleppt und gleitet dabei über die Abrundungen 16 der beiden Seitenwangen 6' des Gehäuses 6 und rastet bei Erreichen der Spannstellung automatisch, wie dargestellt, an den Spannbackenanlageflächen 10 ein, wobei sich eine Verkeilung des Betätigungshebels 1 ergibt. Wie aus Fig. 1 erkennbar, ist die Sperre 18 des Sperrhebels 3, in einfacher Weise dadurch verwirklicht, daß am Sperrende 5 mindestens auf einer Seite ein Sperrhebelverriegelungsfortsatz 19 integral mit angeformt wird, der durch eine Abkröpfung 21 außen an der Gehäusewand 6' vorbeistreichen kann und in äußerster Entspannungsstellung, wie dargestellt, den in der Regel an derartigen Vorrichtungen sowieso vorhandenen Betätigungshebelanschlag 20 hintergreift. Dadurch kann sich einerseits die Vorrichtung nicht unter ungünstigen Umständen selbst schließen und der Schließvorgang kann nur nach bewußtem Lösen der Sperre 18 vollzogen werden. Die vorteilhaft vorgesehene Ausbildung dahingehend, daß der Bereich des Sperrendes 5 mit zweifacher Abkröpfung 21 derart abgestuft ausgebildet ist, daß der kurze Schenkel 15 mit seinem Gelenk 14 erfassende Ende in den Betätigungshebel 1 eingreift, die Spannbacken 7 zu den Gehäusewänden 6' fluchten und der mindestens einseitig angebrachte Sperrhebelverriegelungsfortsatz 19 an einer der Gehäuseseitenwände 6' vorbeistreichend abgekröpft ist, ist für die praktische und möglichst einfache verwirklichung derZuordnung des Sperrhebels 3 mit zusätzlicher Sperre 18 von wesentlicher Bedeutung, da dadurch einerseits die Druckfeder 4 günstig plaziert werden kann, am Sperrhebel 3 keine besonderen, etwa seitlich herausragenden Sperrzapfen oder Vorsprünge vorgesehen werden müssen und außerdem im Sperrhebel 3 seine eigene Sperre für die Entspannungsstellung mit enthalten ist, deren Verrastung am Anschlag 20 gleichzeitig von der Druckfeder 4 auch in dieser Stellung mit bewirkt werden kann, die im übrigen in Spannstellung, wie beschrieben, die Spannbacken 7 an den Spannbackenanschlagflächen 10 zur Anlage bringt.

## Patentansprüche

1. Kniehebelspannvorrichtung, bestehend aus einem Gehäuse mit daran schwenkbar gelagertem Spannarm (11) und Betätigungshebel (1), der mit einem am Gehäuse verrastbaren, federbelasteten Sperrhebel (3) versehen ist, der am Betätigungshebel (1) oberhalb des Spannarmgelenkes (2) angelenkt, in gleicher Richtung wie der Betätigungshebel (1) orientiert und mit einer Druckfeder (4) gegen diesen verspannt angeordnet ist, wobei der Sperrhebel (3) mit einer seine Entspannstellung sichernden, am Gehäuse (6) verrastbaren Sperre (18) versehen ist, dadurch gekennzeichnet, daß das Sperrende (5) des am gerade ausgebildeten Betätigungshebel (1) angelenkten Sperrhebels (3) an diesem in Form einer sich in Spannstellung am mit einer Spannbackenanlagefläche (10) versehenen Gehäuse (6) keilartig abstützenden Spannbacke (7) ausgebildet ist.

2. Vorrichtung nach Anspruch 1, dadurch gekennzeichnet, daß die Druckfeder (4) in Form einer Hülsenfeder ausgebildet und diese mit ihren Enden an kopf-, stift- oder punsenförmigen Haltern (8) der beiden Hebel (1, 3) gelagert ist.

3. Vorrichtung nach Anspruch 1 oder 2, dadurch gekennzeichnet, daß der Sperrhebel (3) einschließlich seiner Sperre (18) aus einem einzigen Zuschnitt gebildet und dieser zumindest bis zum Ansatzpunkt der Druckfeder (4), im Querschnitt gesehen, als U-Profil (3') ausgebildet ist.

4. Vorrichtung nach einem der Ansprüche 1 bis 3, dadurch gekennzeichnet, daß die Spannbacke (7) des Sperrhebels (3) in Spannstellung und die Spannbackenanlagefläche (10) des Gehäuses (6) mit der Längsachse (12) des Betätigungshebels (1) einen Winkel a < 90° einschließen.

5. Vorrichtung nach einem der Ansprüche 1 bis 4, dadurch gekennzeichnet, daß der eine als Stift ausgebildete Halter (8) der Hülsenfeder in benachbarten Sicken (13) der parallelen Schenkel (1') des Betätigungshebels (1) eingespannt angeordnet und der andere als Stift ausgebildete Halter (8) des Sperrhebels im Basissteg des U-Profils (3') befestigt ist.

6. Vorrichtung nach einem der Ansprüche 1 bis 5, dadurch gekennzeichnet, daß das Gehäuse (11) hinter der Spannbackenanlagefläche (10) mit einer Abrundung (16) versehen ist.

7. Vorrichtung nach einem der Ansprüche 1 bis 6, dadurch gekennzeichnet, daß die Sperre (18) in Form eines Sperrhebelverriegelungsfortsatzes (19) am Sperrhebel (3) ausgebildet ist.

8. Vorrichtung nach einem der Ansprüche 1 bis 7, dadurch gekennzeichnet, daß der Bereich des Sperrendes (5) mit zweifacher Abkröpfung (21) derart abgestuft ausgebildet ist, daß der kurze Schenkel (15) mit seinem das Gelenk (14) erfassenden Ende in den Betätigungshebel (1) eingreift, die Spannbacken (7) zu den Gehäusewänden (6') fluchten und der mindestens einseitig angebrachte Sperrhebelverriegelungsfortsatz (19) an einer der Gehäuseseitenwände (6') vorbeistreichend abgekröpft ist.

## Revendications

1. Dispositif de serrage à genouillère constitué par un bâti avec un bras de serrage (11) logé sur ce bâti en étant pivotant et un levier d'actionnement (1) qui est équipé d'un levier d'arrêt (3), commandé par ressort et pouvant s'enclencher sur le bâti, qui est disposé en étant articulé sur le levier d'actionnement (1) au dessus de l'articulation du bras de serrage (2), en étant orienté dans le même sens que le levier d'actionnement (1) et en étant haubané contre celui-ci par un ressort à pression (4), le levier d'arrêt (3) étant équipé d'un arrêt (18) qui bloque sa position de détente et qui peut s'enclencher sur le bâti (6), caractérisé en ce que l'extrémité d'arrêt (5) du levier d'arrêt (3) articulé sur le levier d'actionnement (1) configuré en étant droit est configurée sur celui-ci en forme de mâchoire de serrage (7) qui, en position de serrage, s'appuie à la façon d'une cale sur le bâti (6) pourvu d'une surface d'appui (10) pour la mâchoire de serrage.

2. Dispositif selon la revendication 1, caractérisé en ce que le ressort à pression (4) est configuré en forme de ressort à douille et que celui-ci est logé avec ses deux extrémités sur des appuis (8) des deux leviers (1, 3) en forme de têtes, de chevilles ou de poinçons.

3. Dispositif selon la revendication 1 ou 2, caractérisé en ce que le levier d'arrêt (3) avec son arrêt (18) est formé par une seule pièce découpée et que celle-ci est configurée comme un profilé en U (3') au moins jusqu'au point de départ du ressort à pression (4), ceci étant vu en coupe transversale.

4. Dispositif selon l'une des revendications 1 à 3, caractérisé en ce que la mâchoire de serrage (7) du levier d'arrêt (3) en position de serrage et la surface d'appui de la mâchoire de serrage (10) du bâti (6) forment un angle a < 90° avec l'axe longitudinal (12) du levier d'actionnement (1).

5. Dispositif selon l'une des revendications 1 à 4, caractérisé en ce que l'un des appuis (8) - qui est configuré comme une cheville - du ressort à douille est disposé en étant encastré dans des moulures (13) voisines des branches parallèles (1') du levier l'actionnement (1) et que l'autre appui (8) du levier d'arrêt qui est configuré comme une cheville est fixé à la traverse de base du profilé en U (3').

6. Dispositif selon l'une des revendications 1 à 5, caractérisé en ce que le bâti (11) est equipé d'un arrondi (16) derrière la surface d'appui (10) de la mâchoire de serrage.

7. Dispositif selon l'une des revendications 1 à 6, caractérisé en ce que l'arrêt (18) est configuré en forme de prolongement de verrouillage (19) du levier d'arrêt sur le levier d'arrêt (3).

8. Dispositif selon l'une des revendications 1 à 7, caractérisé en ce que la zone de l'extrémité d'arrêt (5) est configurée en étant échelonnée en deux coudures (21) de telle manière que la branche courte (15) s'engrène dans le levier d'actionnement (1), par son extrémité qui saisit l'articulation (14), que les mâchoires de serrage (7) s'alignent sur les parois (6') du bâti et que le prolongement de verrouillage du levier d'arrêt (19) qui est fixé au moins d'un côté est coudé en s'étendant le long d'une des parois latérales (6') du bâti.

## Claims

1. A toggte clamp comprising a casing including a clamp arm (11) pivotally disposed thereon and an actuating lever (1) provided with a springloaded locking lever (3) lockable on the casing, with the locking lever being pivoted to the actuating lever (1) above the clamping arm joint (2), oriented in the same direction as the actuating lever (1) and loadedly disposed thereagainst through a compression spring (4), wherein the locking lever (3) is provided with a lock (18) locking its unloaded position and being lockable on the housing (6), characterized in that the locking end (5) of the locking lever (3) pivotally coupled to the actuating lever (1) of straightforward configuration is formed on the locking lever (3) in the form of a jaw (7) supported in wedge- shaped manner, in the clamping position, on the casing (6) provided with a jaw abutting face (10).

2. A clamp according to claim 1, characterized in that the compression spring (4) is in the form of a sleeve-type spring which is disposed with the ends thereof on head-, pin-or bar-type holders (8) of the two levers (1, 3).

3. A clamp according to claims 1 or 2, characterized in that the locking lever (3) including the locking means (18) thereof is formed of a single blank which at least to the mounting point of the compression spring (4)-viewed in cross-section - is of a U-profile (3') configuration.

4. A clamp according to claims 1 to 3, characterized in that the jaw (7) of the locking lever (3) in the clamping position, and the jaw abutment face (10) of the casing (6) with the longitudinal axis (12) of the actuating lever (1) enclose an angle a < 90°.

5. A clamp according to any one of claims 1 to 4, characterized in that one of the holders (8) of the sleeve-type spring formed as a pin is disposed in clamped condition in neighbouring beads (13) of the parallel legs (1') of the actuating lever (1) and the other of said holders (8) of the locking lever formed as a pin is fixed basic stem of the U-profile (3').

6. A clamp according to any one of claims 1 to 5, characterized in that the casing (11) behind the jaw abutment face (10) is provided with a rounded portion (16).

7. A clamp according to any one of claims 1 to 6, characterized in that the locking means (18) is formed on the locking lever (3) as a locking lever arresting extension (19).

8. A clamp according to any one of claims 1 to 7, characterized in that the area of the locking end (5), with a twofold offset (21), is formed in steps such that the leg (15) of short length with the end thereof contacting the joint (14) engages the actuating lever (1), that the jaws (7) are in alignment with the casing walls (6) and that the at least one-sidedly provided locking lever arresting extension (19) is offset in a manner sweeping past one of the casing walls (6').
